# DEMANDE DE BREVET EUROPEEN

(11) **EP 4 714 898 A1**
(43) Date de publication de la demande: **25.03.2026**
(21) Numéro de dépôt: 25202588.7
(22) Date de dépôt: 16.09.2025
(51) Int. Cl.: B67D 7/02, A47G 19/18, A47K 5/00, B67D 7/72, B67D 7/80

(54) **DISPOSITIF DE DISTRIBUTION D'UN PRODUIT LIQUIDE CONTENU DANS UNE POCHE SOUPLE**

(30) Priorité: 23.09.2024 FR 2410142
(71) Demandeur: Cameleon Group, 44800 Saint-Herblain (FR)
(72) Inventeur: BERLUTEAU, Nicolas, 44500 LA BAULE (FR)
(74) Mandataire: Vidon Brevets & Stratégie

(57) **Abrégé**

Dispositif (1) de distribution d'un produit liquide contenu dans une poche souple (50) comprenant :
- des moyens de compression de ladite poche souple (50) susceptibles de prendre :
- un état relâché dans lequel ils n'exercent pas de pression sur ladite poche (50), et
- un état comprimé dans lequel ils compriment ladite poche (50) de manière à en extraire ledit produit,

- des moyens de commande desdits moyens de compression.

Les moyens de compression comprennent un ballon gonflable (14) apte à prendre au moins :
- un état dégonflé dans lequel il ne comprime pas ladite poche (50), et
- un état gonflé dans lequel il comprime ladite poche (50) de sorte à extraire ledit produit contenu,
lesdits moyens de commande comprenant une pompe (16) apte à envoyer un gaz sous pression dans ledit ballon (14) pour le faire passer de son état dégonflé à son état gonflé.

## Description

### 1. Domaine de l'invention

Le domaine de l'invention est celui des dispositifs servant à la distribution de produits conditionnés en vrac dans des poches souples, comme par exemple des produits d'entretiens, des produits cosmétiques et des produits alimentaires tels que l'huile, le liquide vaisselle, la lessive, crème, déodorant, produits alimentaires frais ou non de type crème fraiche, yahourt, compotes, jus d'orange, vin...

### 2. Art antérieur

Dans un souci de réduire les déchets produits, il est de plus en plus courant de proposer aux consommateurs d'acheter des produits en vrac qu'ils peuvent stocker dans des contenants réutilisables en leur possession.

Ainsi, l'on peut trouver dans le commerce une grande variété de produits commercialisés en vrac, qu'il s'agisse notamment de produits d'entretien ou de produits alimentaires.

Les points de vente proposant de commercialiser des produits en vrac sont ainsi dotés de dispositifs de distribution de produits en vrac permettant aux consommateurs de remplir leurs contenants.

Les produits liquides vendus en vrac sont généralement conditionnés dans des poches souples munies d'un robinet pour permettre de vider leur contenu.

L'écoulement du produit liquide contenu dans une poche se fait par gravité lorsque le robinet de la poche est ouvert.

Une telle mise en œuvre est particulièrement adaptée à la distribution de produits liquides très fluides comme par exemple, le vin, les jus, le liquide vaisselle...

Toutefois, elle n'est pas idéale pour la distribution de produits liquides plus visqueux comme par exemples les yahourts, le dentifrice, les crèmes...

En effet, dans ces cas, l'écoulement des produits en dehors de leur poche de stockage est :
- plutôt lent, ce qui génère des temps d'attente pour se servir dans les magasins source de désagréments, et
- incomplet, du produit ne parvenant pas à s'écouler en dehors de la poche et demeurant dans celle-ci, induisant des pertes de produits coûteuses et non compatibles avec une démarche écologique. Il est à noter que ces pertes de produits sont dues à un manque de temps de la part du point de vente de venir « essorer » chaque fin de la poche pour en récupérer le contenu, ou une impossibilité d'essorer la fin de poche pour la stocker dans un contenant qui sera mis à disposition du consommateur final). Par conséquent, il existe un besoin d'améliorer les techniques de distribution des produits liquides en vrac conditionnés dans des poches souples, en particulier lorsqu'ils sont visqueux.

### 3. Objectifs de l'invention

L'invention a notamment pour objectif d'apporter une solution efficace à au moins certains de ces différents problèmes.

En particulier, selon au moins un mode de réalisation, un objectif de l'invention est de foumir une technique de distribution de produits en vrac conditionnés dans des poches souples qui soit optimisée.

Notamment, l'invention a pour objectif, selon au moins un mode de réalisation, de fournir une telle technique qui permet de limiter le taux de perte en fin de poche, c'est-à-dire de réduire la quantité de produit perdu ne parvenant pas à être extrait de la poche.

Un autre objectif de l'invention est, selon au moins une mode de réalisation, de fournir une telle technique qui permet au point de vente de gagner du temps en n'obligeant pas un employé à essorer la fin de poche pour en récupérer le contenu.

Un autre objectif de l'invention est, selon au moins un mode de réalisation, de fournir une telle technique qui permet d'accélérer l'écoulement en dehors d'une poche du produit qui y est stocké et de réduire en conséquence le temps d'attente aux points de distribution de produits conditionnés en vrac.

Un autre objectif de l'invention est, dans au moins un mode de réalisation, de fournir une telle technique qui soit simple et/ou robuste et/ou économique.

### 4. Présentation de l'invention

Ces objectifs, ainsi que d'autres qui apparaitront par la suite, sont atteints en tout ou partie au moyen d'un dispositif de distribution d'un produit liquide contenu dans une poche souple, ledit dispositif comprenant :
- des moyens de compression de ladite poche souple susceptibles de prendre deux états :
   - un état relâché dans lequel ils n'exercent pas de pression sur ladite poche, et
   - un état comprimé dans lequel ils compriment ladite poche de manière à en extraire ledit produit,
- des moyens de commande desdits moyens de compression de ladite poche souple susceptibles de faire prendre auxdits moyens de compressions lesdits états relâché et comprimé.

Selon l'invention, lesdits moyens de compression comprennent un ballon gonflable apte à prendre au moins :
- un état dégonflé dans lequel il ne comprime pas ladite poche souple, et
- un état gonflé dans lequel il comprime ladite poche souple de sorte à extraire ledit produit contenu dans ladite poche souple,
lesdits moyens de commande comprenant une pompe apte à envoyer un gaz sous pression dans ledit ballon pour le faire passer de son état dégonflé à son état gonflé.

Ainsi, l'invention consiste à mettre en œuvre un ballon gonflable destiné à être gonflé pour agir sur une poche souple de sorte à la comprimer pour extraire le produit qu'elle contient.

Cette mise en œuvre permet d'optimiser de manière simple et efficace la distribution de produit conditionné en poche souple, et notamment de réduire la quantité de produit perdu ne parvenant pas à être extrait de la poche et d'accélérer l'écoulement en dehors d'une poche du produit qui y est stocké et de réduire en conséquence le temps d'attente aux points de distribution de produits conditionnés en vrac.

Selon une caractéristique possible, ledit ballon gonflable présente une section en U avec un fond depuis lequel s'étire dans une même direction deux branches délimitant avec ledit fond un espace d'accueil de ladite poche, lesdites deux branches étant gonflables.

Cette mise en œuvre permet d'avoir une extraction de produit plus uniforme et de réduire encore davantage la quantité de produit perdu ne parvenant pas à être extrait de la poche.

Selon une caractéristique possible, ledit fond dudit ballon est gonflable.

Cette mise en œuvre permet d'avoir une extraction de produit encore plus uniforme et de réduire encore davantage la quantité de produit perdu ne parvenant pas à être extrait de la poche.

Selon une caractéristique possible, un dispositif selon l'invention comprend des moyens de maintien constant de la pression exercée par ledit ballon sur ladite poche souple tout au long de son passage d'un état de gonflage minimale permettant d'initier l'extraction dudit produit de ladite poche à un état de gonflage maximale.

Cette mise en œuvre permet d'avoir une extraction du produit contenu dans la poche qui soit régulière.

Selon une caractéristique possible, un dispositif selon l'invention comprend un compartiment logeant un tiroir amovible apte à contenir ledit ballon et ladite poche, ledit tiroir étant mobile entre :
- une position rentrée dans laquelle il est logé dans ledit compartiment, et
- une position ouverte dans laquelle il se situe au moins partiellement en dehors dudit compartiment pour permettre l'introduction de ladite poche dans ledit tiroir ou l'extraction de ladite poche dudit tiroir.

Selon une caractéristique possible, ledit compartiment est réfrigéré.

Cette mise en œuvre permet d'assurer la bonne conservation d'un produit frais stocké dans une poche souple.

Selon une caractéristique possible, un dispositif selon l'invention comprend des moyens de raccordement automatique dudit ballon à ladite pompe, lesdits moyens de raccordement automatique étant configurés pour :
- connecter ledit ballon à ladite pompe lorsque ledit tiroir est en position rentrée, et
- déconnecter ledit ballon de ladite pompe lors ledit tiroir quitte sa position rentrée.

Cette mise en œuvre permet de mettre sous pression la poche dès que le tiroir est fermé.

Selon une caractéristique possible, lesdits moyens de raccordement automatique comprennent un premier connecteur solidaire dudit compartiment et un deuxième connecteur solidaire dudit tiroir, l'un desdits connecteurs comprenant un élément mâle et l'autre desdits connecteur comprenant un élément femelle destinés à s'interconnecter, ledit élément mâle :
- se trouvant logé dans ledit élément femelle lorsque ledit tiroir est dans sa position rentrée si bien que ledit élément mâle et ledit élément femelle sont en communication fluidique, et
- sortant dudit élément femelle lorsque ledit tiroir quitte ladite position rentrée en direction de ladite position ouverte si bien que ledit élément mâle et ledit élément femelle ne sont pas en communication fluidique.

Cette mise en œuvre permet de réaliser le raccordement automatique de manière simple, efficace, robuste et fiable.

Selon une caractéristique possible, un dispositif selon l'invention comprend des moyens de mise à l'air libre dudit ballon.

Ceci permet à un utilisateur de vider complètement le ballon pour faciliter la mise en place de la poche.

Selon une caractéristique possible, un dispositif selon l'invention comprend des moyens de mise en marche manuelle de ladite pompe.

Un utilisateur peut dans ce cas mettre en route la pompe pour assurer la distribution du produit.

Selon une caractéristique possible, ladite pompe (16) est à alimentation permanente.

Dans ce cas, dès que le tiroir est fermé, la distribution de produit commence dès lorsqu'un utilisateur ouvre le robinet de la poche.

Selon une caractéristique possible, lequel ledit produit appartient au groupe des produits alimentaires ou non alimentaires comprenant les huiles, liquide vaisselle, lessive, détergent, produits cosmétiques et d'hygiène corporelle, crème fraiche, yahourt, compotes.

L'invention couvre également une utilisation d'un dispositif selon l'une quelconque des variantes ci-dessus pour la distribution d'un produit appartenant au groupe des produits alimentaires ou non alimentaires comprenant les huiles, liquide vaisselle, lessive, détergent, produits cosmétiques et d'hygiène corporelle, crème fraiche, yahourt, compotes.

### 5. Description des figures

D'autres caractéristiques et avantages de l'invention apparaîtront à la lecture de la description suivante de modes de réalisation particuliers, donnée à titre de simple exemple illustratif et non limitatif, et des dessins annexés parmi lesquels :
[Fig 1] la figure 1 illustre une vue en perspective d'un exemple de dispositif selon l'invention ;
[Fig 2] la figure 2 illustre une vue éclatée d'un tiroir du dispositif de la figure 1 ;
[Fig 3] la figure 3 illustre une vue en perspective du ballon du dispositif de la figure 1 ;
[Fig 4] la figure 4 illustre une vue en perspective du premier connecteur du dispositif de la figure 1 ;
[Fig 5] la figure 5 illustre une vue en perspective du deuxième connecteur du dispositif de la figure 1 ;
[Fig 6] la figure 6 illustre une vue en couple longitudinal du premier et du deuxième connecteur non connectés ensemble ;
[Fig 7] la figure 7 illustre une vue en couple longitudinal du premier et du deuxième connecteur connectés ensemble ;
[Fig 8] la figure 8 illustre une vue éclatée du troisième connecteur du dispositif de la figure 1 ;
[Fig 9] la figure 9 illustre une vue de l'interconnexion entre un troisième connecteur et un ballon du dispositif de la figure 1 ;
[Fig 10] la figure 10 illustre une vue en coupe de la figure 9 ;
[Fig 11] la figure 11 illustre une vue de face du tiroir du dispositif de la figure 1 ;
[Fig 12] [Fig 13] [Fig 14] les figures 12, 13 et 14 illustrent des vues en coupe suivant l'axe A-A de la figure 11 montrant le ballon à différents niveaux de gonflage ;
[Fig 15] la figure 15 illustre une vue perspective en coupe d'un tiroir du dispositif de la figure 1 contenant un ballon de section triangulaire.

### 6. Description de modes de réalisation particuliers

### 6.1. Architecture

On présente, en relation avec les figures 1 à 14, un exemple d'un dispositif 1 de distribution de produits liquides conditionnés en vrac dans des poches souples 50.

Ainsi que cela est représenté, un tel dispositif 1 comprend, dans ce mode de réalisation, un réfrigérateur 10 dans la mesure où le produit conditionné dans la poche souple est un produit frais qui nécessite, pour être conservé, d'être maintenu à basse température. Toutefois, dans des variantes, le dispositif pourrait ne pas comprendre de réfrigérateur, en particulier lorsque le produit à distribuer n'est pas un produit frais.

Tant les moyens frigorifiques que la structure générale de ce réfrigérateur sont en soi classiques et ne sont pas ici décrits plus en détail, seuls les aspects plus particuliers l'étant à suivre.

Ce réfrigérateur 10 comprend un compartiment réfrigéré 11, ainsi qu'un tiroir amovible 12 mobile entre :
- une position rentrée dans laquelle il est logé dans le compartiment réfrigéré 11, et
- une position ouverte dans laquelle il se situe au moins partiellement en dehors du compartiment réfrigéré 11.

Lorsqu'aucun réfrigérateur n'est pis en œuvre, le compartiment n'est pas réfrigéré.

Ce tiroir 12 comprend un fond 120, trois faces latérales 121 et une face frontale 122 délimitant un logement 123 apte à loger une poche souple 13 de conditionnement en vrac d'un produit liquide. Il présente une ouverture supérieure 124 pour permettre l'introduction d'une poche souple 50 dans le logement 123 et l'extraction d'une poche souple 50 du logement 123.

La face avant 122 présente une ouverture 1220 permettant la mise en place d'un robinet 51 de distribution solidaire de la poche souple 50 qui peut être maintenu en position au moyen d'un système de type à guillotine coulissante 1221 apte à coopérer avec une rainure formée dans le corps du robinet 51. La face avant 122 est également munie d'une poignée 1222 pour faciliter le passage du tiroir 12 de l'une à l'autre de ses positions.

Le dispositif comprend des moyens de compression de la poche souple 50 contenu dans le logement 123 du tiroir 12.

Ces moyens de compression sont susceptibles de prendre au moins deux états :
- un état relâché dans lequel ils n'exercent pas de pression sur la poche, et
- un état comprimé dans lequel ils compriment la poche de manière à en extraire ledit produit,

Le dispositif comprend également des moyens de commande des moyens de compression de la poche souple susceptibles de faire prendre aux moyens de compressions les états relâché et comprimé.

Plus précisément, dans ce mode de réalisation, les moyens de compression comprennent un ballon gonflable 14.

Ce ballon gonflable 14 présente une section en U avec un fond 140 depuis lequel s'étire dans une même direction deux branches 141 délimitant avec le fond 140 un espace d'accueil 142 de la poche 50. Le fond 140 est muni d'un raccord de gonflage 400.

Les deux branches 141, au moins, sont gonflables. Le fond 140 du ballon est préférentiellement gonflable également.

Le dispositif comprend des moyens de solidarisation du ballon 14 au tiroir 12. Dans ce mode de réalisation, ces moyens de solidarisation comprennent deux plaques 15 solidarisées chacune le long du bord supérieur d'une branche 141 du ballon. Ces plaques 15 comprennent chacune des logements 150 aptes à accueillir des pions 151 solidaires des faces latérales 121 du tiroir 12. D'autres moyens de solidarisation adaptés pourraient être prévus comme par exemple des boutons pression clipsables, des aimants, des systèmes de solidarisation réversibles de type boucles à crochets.

Ce ballon gonflable 14 est apte à prendre au moins :
- un état dégonflé dans lequel il ne comprime pas la poche souple, et
- un état gonflé dans lequel il comprime la poche souple de sorte à extraire le produit contenu dans celle-ci.

Les moyens de commande comprennent une pompe 16 apte à envoyer un gaz sous pression dans le ballon 14 pour le faire passer de son état dégonflé à son état gonflé.

Cette pompe est à fonctionnement permanent. Ainsi, dès que le réfrigérateur est sous tension, la pompe débite de l'air.

Toutefois, dans des variantes, les moyens de commande pourraient comprendre également actionneur, comme un bouton d'activation, permettant à un utilisateur de déclencher manuellement le passage des moyens de compression de leur état relâché i.e. état dégonflé) à leur état comprimé (i.e. état gonflé). Ce bouton peut par exemple être une pédale qui, lorsqu'elle est enfoncée par un utilisateur, déclenche la mise en marche de la pompe et le passage des moyens de compression de leur état relâché i.e. (état dégonflé) à leur état comprimé (i.e. état gonflé), et lorsqu'elle est relâchée, déclenche le passage des moyens de compression de leur état comprimé (i.e. état gonflé) à leur état relâché (i.e. état dégonflé).

Dans ce cas, les moyens de commande peuvent comprendre encore des automates programmés pour actionner la pompe en soufflage lors de l'enfoncement de la pédale.

Le dispositif comprend en outre des moyens de raccordement automatique du ballon à la pompe. Ces moyens de raccordement automatique sont configurés pour :
- connecter le ballon à la pompe lorsque le tiroir arrive en position rentrée, et
- déconnecter le ballon de la pompe lors le tiroir quitte sa position rentrée.

Les moyens de raccordement automatique comprennent un premier connecteur 19 solidaire du compartiment réfrigéré 11.

Ce premier connecteur 19 comprend un corps 190 muni d'un orifice de raccordement 191 à la pompe et d'un orifice de sortie 192 en communication fluidique l'un avec l'autre.

L'orifice de raccordement 191 est raccordé à la pompe au moyen d'une conduite.

Les moyens de raccordement automatique comprenant en outre un deuxième connecteur 20 solidaire du tiroir 12.

Ce deuxième connecteur 20 comprend un tube 21 muni d'une portion de raccordement 210 au premier connecteur 19 et d'une portion de raccordement 211 au ballon.

La portion de raccordement 210 au premier connecteur 19 constitue un élément mâle destiné à coopérer avec l'orifice de sortie 192 du premier connecteur 19 qui constitue un élément femelle.

Plus précisément, la portion de raccordement 210 :
- se trouve logé dans l'orifice de sortie 192 lorsque le tiroir 12 est dans sa position rentrée, et
- sort de l'orifice de sortie 192 lorsque le tiroir 12 quitte la position rentrée en direction de la position ouverte.

Un joint 193 assure l'étanchéité entre la portion de raccordement 210 et l'orifice de sortie 192.

Une collerette tronconique 194 est disposée à la périphérie de l'orifice de sortie 192 par lequel la portion de raccordement 210 entre dans l'orifice de sortie 192 pour faciliter l'insertion de la portion de raccordement 210 dans l'orifice de sortie 192.

Lorsque la portion de raccordement 210 se trouve dans l'orifice de sortie 192, l'air expulsé par la pompe circule depuis l'orifice de sortie 192 dans le tube 21. Dans le cas contraire, l'air expulsé par la pompe sorte du premier connecteur 19 dans l'air ambiant par l'orifice de sortie 192.

Dans ce mode de réalisation, le premier connecteur est de type femelle et le deuxième connecteur est de type mâle. Dans des variantes, le premier connecteur pourrait être mâle et le deuxième connecteur pourrait être femelle.

Les moyens de raccordement automatique comprennent un troisième connecteur 30.

Ce troisième connecteur 30 comprend un corps 300 muni d'un orifice d'entrée 301 et d'un orifice de sortie 302 en communication fluidique l'un avec l'autre.

L'orifice d'entrée 301 est relié à la portion de raccordement 211 du deuxième connecteur 19. L'orifice de sortie 302 débouche dans le ballon 14. L'orifice de sortie 302 est taraudé.

Les moyens de raccordement automatique pourraient ne comprendre que les premier et deuxième connecteur si le deuxième connecteur était relié au ballon.

Le dispositif comprend des moyens de connexion 40 du ballon 14 au troisième connecteur 30.

Ces moyens de connexion comprennent le raccord de gonflage 400. Ce raccord de gonflage comprend une portion filetée 401 destinée à coopérer avec l'orifice de sortie 302 taraudé du troisième connecteur 30. Il comprend également une collerette 402 depuis laquelle forme saillie la portion filetée 401. Il comprend encore une portion de diffusion 403 qui s'étend dans le prolongement de la portion filetée 401 au-delà de la collerette 402.

Le ballon 14, en particulier son fond 140, comprend une ouverture 143 à travers laquelle s'étend la portion filetée 401. La portion filetée 401 s'étend à l'extérieur du ballon 14, la portion de diffusion 403 s'étend à l'intérieur du ballon 14, et la collerette 402 s'étend à l'intérieur du ballon 14 et vient en appui contre un joint 41 en appui contre la face intérieure du fond 140 du ballon.

Le raccord de gonflage 400 est mis en place en introduisant la portion de diffusion 403 et la collerette 402 à l'intérieur du ballon 14 à travers l'ouverture 143, en prenant soin de placer préalablement le joint 41 autour de la portion filetée 401 contre la collerette 402.

Le raccordement entre le ballon 14 et le troisième connecteur 30 est réalisé en vissant la portion filetée 401 dans l'orifice de sortie 302 taraudé. Le joint 41 se trouve alors comprimé entre la collerette 402 et la paroi du ballon qui se trouve elle-même en appui contre la face 121 du tiroir.

Le troisième connecteur 30 comprend des moyens de mise à l'air libre du ballon 14.

Ces moyens de mise à l'air libre comprennent un piston 303 mobile en translation, contre l'effet d'un ressort 304, dans une chambre 305 ménagée dans le corps 300, dans laquelle débouchent les orifices d'entrée 301 et de sortie 302.

Le piston 303 est mobile entre :
- une position de fermeture, illustrée à la figure 10, dans laquelle il obture une ouverture 306 ménagée dans le corps 300 et débouchant dans la chambre 305, si bien que le ballon 14 est maintenu sous pression par la pompe, et
- une position de mise à l'air libre, atteinte en poussant sur le piston vers l'intérieur de la chambre, dans laquelle il libère l'ouverture 306 afin de permettre à l'air contenu dans le ballon 14 de s'échapper à l'extérieur du troisième connecteur 30 par l'ouverture 306.

Pour actionner manuellement le piston 303, il est prolongé par un bouton 307 formant saillie en dehors du corps 300.

Le dispositif comprend des moyens de maintien constante de la pression exercée par le ballon sur la poche souple tout au long de son passage d'un état de gonflage minimale permettant d'initier l'extraction du produit de le poche à un état de gonflage maximale.

Ces moyens de maintien comprennent une soupape de maintien de pression (non représentée). Cette soupape peut éventuellement être réglable pour permettre de régler la valeur de la pression maintenue dans le ballon. Elle est disposée le long du chemin de raccordement de la pompe au ballon. Elle est préférentiellement place le long de la conduite raccordant la pompe au premier connecteur. Elle pourrait alternativement être disposée le long de la conduite raccordant le deuxième connecteur au troisième connecteur.

### 6.2. Fonctionnement

Le fonctionnement d'un dispositif de distribution va à présent être décrit.

Pour mettre en place une poche souple contenant un produit liquide comme par exemple du yahourt, à l'intérieur du tiroir, le tiroir 12 est placé dans sa position ouverte.

Dans cette position, la portion de raccordement 210 du deuxième connecteur 20 ne se trouve pas dans l'orifice de sortie 192 du premier connecteur 19. Le ballon n'est donc pas alimenté en air par la pompe qui insuffle de l'air dans l'air ambiant via l'orifice de sortie 192 du premier connecteur 19.

La poche 50 est ensuite insérée dans le logement 123 du tiroir 12 à travers l'ouverture supérieure 124 ou plus précisément dans l'espace d'accueil 142 défini par le ballon 14 qui est lui-même logé dans le logement 123 du tiroir 12. Le robinet 51, dont est équipée la poche 50, est également passé à travers l'ouverture 1220 de la face avant 122 du tiroir puis la guillotine 1221 est abaissée pour coopérer avec la rainure du corps du robinet pour le maintenir solidaire du tiroir 12.

Pour faciliter l'insertion de la poche 50 dans l'espace d'accueil 142, le piston 303 peut être momentanément déplacé de sa position de fermeture à sa position de mise à l'air libre de manière à permettre à l'air contenu dans le ballon 14 de s'en échapper pour agrandir l'espace d'accueil 142.

La poche 50 est alors entourée par la face avant 122 du tiroir 12 et par les branches 141 et le fond 140 délimitant l'espace d'accueil 142 pour la poche 50 du ballon 14 qui est dégonflé.

Le tiroir 12 est ensuite coulissé pour être placé à l'intérieur du compartiment réfrigéré 11 dans sa position rentrée.

Sur la fin de la course de déplacement du tiroir 12 vers sa position fermée, la portion de raccordement 210 du deuxième connecteur 20 s'insère dans l'orifice de sortie 192 du premier connecteur 19. Le ballon 14 est ainsi connecté à la pompe via les premier 19, deuxième 20 et troisième 30 connecteurs ainsi que les conduites qui les relient. Le ballon 14 est ainsi gonflé. Le fond 140 et les branches 141 du ballon exercent une pression sur les parois de la poche 50. La pression qui règne à l'intérieur du ballon et la pression qu'il exerce sur les parois de la poche 50 sont constantes compte tenu de la soupape de maintien de pression.

Lorsqu'un utilisateur souhaite remplir son contenant de yahourt, il approche celui-ci du robinet de la poche qu'il actionne en vue de l'ouvrir.

Compte tenu de la pression exercée par le ballon 14 sur la poche 50, le contenu de la poche 50 se déverse dans le contenant via le robinet.

La pompe alimente en permanence le ballon 14. Ainsi, au fur et à mesure que le ballon gonfle, ses branches et son fond se gonflent et voient leur volume augmenter si bien que le volume de l'espace d'accueil dans lequel se trouve la poche diminue. Ainsi, le ballon comprime progressivement la poche de telle manière que le yahourt contenu dans celle-ci s'en échappe à travers le robinet.

Du fait de la mise en œuvre de la soupape de maintien en pression, la pression exercée par le ballon sur la poche est constante si bien que la vitesse d'écoulement du yaourt en dehors de la poche est également régulière.

Lorsque l'utilisateur a achevé de remplir son contenant, il referme de robinet.

La pompe continue d'alimenter le ballon 14 qui exerce toujours une pression constante sur la poche 50 compte tenu de la soupape de maintien de pression.

L'utilisateur suivant peut remplir à son tour son contenant en agissant de la même manière.

La figure 12 illustre un tiroir 12 contenant une poche 50 pleine contre les parois de laquelle le ballon 14 très peu gonflé exerce une pression.

La figure 13 illustre un tiroir 12 contenant une poche 50 partiellement pleine contre les parois de laquelle le ballon 14 partiellement gonflé exerce une pression.

La figure 14 illustre un tiroir 12 contenant une poche 50 vide contre les parois de laquelle le ballon 14 complètement gonflé exerce une pression.

Lorsque plus de yaourt ne sort de la poche alors que le robinet est ouvert, la poche doit être remplacée par une poche pleine.

Pour cela, le tiroir 12 est coulissé de sorte à le placer dans sa position ouverte. Lorsque le tiroir 12 quitte sa position fermée en direction de sa position ouverte, la portion de raccordement 210 du deuxième connecteur 20 quitte progressivement l'orifice de sortie 192 du premier connecteur 19. Ainsi, la pompe n'alimente plus le ballon.

Lorsque le tiroir 12 est en position ouverte, la guillotine 1221 est relevée pour libérer le robinet puis la poche 50 est retirée du tiroir. Enfin, une nouvelle poche 50 est insérée dans le tiroir 12 comme cela a été décrit précédemment puis le tiroir 12 est refermé.

### 6.3. Avantages

La mise en œuvre du ballon gonflable permet d'exercer une pression sur la poche de sorte à en extraire le produit qu'elle contient. La forme en U permet d'exercer une pression uniforme sur l'ensemble de la poche si bien que la quantité de produit demeurant dans la poche après qu'il ne soit plus possible d'en extraire est très faible. La technique selon l'invention permet ainsi de réduire les pertes en produit.

En outre, cette mise en œuvre permet d'accélérer l'écoulement du produit en dehors de la poche et ainsi de réduire le temps d'attente des utilisateurs.

La mise en œuvre des moyens de maintien de la pression permet d'obtenir une vitesse d'écoulement du produit constante.

### 6.4. Variantes

La figure 15 illustre une variante dans laquelle le ballon gonflable présente une section triangulaire tout comme la poche, la poche pleine formant avec le ballon gonflé un carré ou un rectangle lorsqu'ils sont situés dans le tiroir. Cette géométrie est moins efficace que la forme en U mais néanmoins plus efficace que les volets mobiles.

Un dispositif selon l'invention peut permettre la distribution de n'importe quel type de produit liquide, plus ou moins visqueux, alimentaire ou non. La viscosité du liquide pourra varier selon sa nature. Ainsi, les liquides tels que par exemples les jus ou le vins seront particulièrement fluides alors que les liquides comme par exemples le liquide vaisselle, la lessive, le yahourt... seront amplement plus visqueux.

## Revendications

1. Dispositif de distribution (1) d'un produit liquide contenu dans une poche souple (50), ledit dispositif comprenant :
- des moyens de compression de ladite poche souple (50) susceptibles de prendre deux états :
- un état relâché dans lequel ils n'exercent pas de pression sur ladite poche (50), et
- un état comprimé dans lequel ils compriment ladite poche (50) de manière à en extraire ledit produit,
- des moyens de commande desdits moyens de compression de ladite poche souple (50) susceptibles de faire prendre auxdits moyens de compressions lesdits états relâché et comprimé,
**caractérisé en ce que** lesdits moyens de compression comprennent un ballon gonflable (14) apte à prendre au moins :
- un état dégonflé dans lequel il ne comprime pas ladite poche souple (50), et
- un état gonflé dans lequel il comprime ladite poche souple (50) de sorte à extraire ledit produit contenu dans ladite poche souple (50),
lesdits moyens de commande comprenant une pompe (16) apte à envoyer un gaz sous pression dans ledit ballon (14) pour le faire passer de son état dégonflé à son état gonflé.

2. Dispositif selon la revendication 1 dans lequel ledit ballon gonflable (14) présente une section en U avec un fond (140) depuis lequel s'étire dans une même direction deux branches (141) délimitant avec ledit fond (140) un espace d'accueil (142) de ladite poche (50), lesdites deux branches (141) étant gonflables.

3. Dispositif selon la revendication 2 dans lequel ledit fond (140) dudit ballon (14) est gonflable.

4. Dispositif selon l'une quelconque des revendications 1 à 3 comprenant des moyens de maintien constant de la pression exercée par ledit ballon (14) sur ladite poche souple (50) tout au long de son passage d'un état de gonflage minimale permettant d'initier l'extraction dudit produit de ladite poche (50) à un état de gonflage maximale.

5. Dispositif selon l'une quelconque des revendications 1 à 4 comprenant un compartiment (11) logeant un tiroir amovible (12) apte à contenir ledit ballon (14) et ladite poche (50), ledit tiroir (12) étant mobile entre :
- une position rentrée dans laquelle il est logé dans ledit compartiment (11), et
- une position ouverte dans laquelle il se situe au moins partiellement en dehors dudit compartiment (11) pour permettre l'introduction de ladite poche (50) dans ledit tiroir (12) ou l'extraction de ladite poche (50) dudit tiroir (12).

6. Dispositif selon la revendication 5 dans lequel ledit compartiment est réfrigéré.

7. Dispositif selon la revendication 5 ou 6 comprenant des moyens de raccordement automatique dudit ballon (14) à ladite pompe (16), lesdits moyens de raccordement automatique étant configurés pour:
- connecter ledit ballon (14) à ladite pompe (16) lorsque ledit tiroir (12) est en position rentrée, et
- déconnecter ledit ballon (14) de ladite pompe (16) lors ledit tiroir (12) quitte sa position rentrée.

8. Dispositif selon la revendication 7 dans lequel lesdits moyens de raccordement automatique comprennent un premier connecteur (19) solidaire dudit compartiment (11) et un deuxième connecteur (20) solidaire dudit tiroir (12), l'un desdits connecteurs (19, 20) comprenant un élément mâle (210) et l'autre desdits connecteur comprenant un élément femelle (192) destinés à s'interconnecter, ledit élément mâle (210) :
- se trouvant logé dans ledit élément femelle (192) lorsque ledit tiroir (12) est dans sa position rentrée si bien que ledit élément mâle (210) et ledit élément femelle (192) sont en communication fluidique, et
- sortant dudit élément femelle (192) lorsque ledit tiroir (12) quitte ladite position rentrée en direction de ladite position ouverte si bien que ledit élément mâle (210) et ledit élément femelle (192) ne sont pas en communication fluidique.

9. Dispositif selon l'une quelconque des revendications 1 à 7 comprenant des moyens de mise à l'air libre (303, 305, 306) dudit ballon (14).

10. Dispositif selon l'une quelconque des revendications 1 à 8 comprenant des moyens de mise en marche manuelle de ladite pompe (16).

11. Dispositif selon l'une quelconque des revendications 4 à 8 dans lequel ladite pompe (16) est à alimentation permanente.

12. Utilisation d'un dispositif selon l'une quelconque des revendications 1 à 10, pour la distribution d'un produit appartenant au groupe des produits alimentaires ou non alimentaires comprenant les huiles, liquide vaisselle, lessive, détergent, produits cosmétiques et d'hygiène corporelle, crème fraiche, yahourt, compotes.
